# EUROPÄISCHE PATENTSCHRIFT

(11) **EP 1 656 045 B1**
(45) Veröffentlichungstag und Bekanntmachung des Hinweises auf die Patenterteilung: **06.06.2007**
(21) Anmeldenummer: 04801826.1
(22) Anmeldetag: 18.08.2004
(51) Int. Cl.: A42B 3/14

(54) **HELM**
HELMET
CASQUE

(30) Priorität: 18.08.2003 DE 20312928 U
(43) Veröffentlichungstag der Anmeldung: 17.05.2006
(73) Patentinhaber: Knauer, Hans-Georg, 71691 Freiberg (DE)
(72) Erfinder: Knauer, Hans-Georg, 71691 Freiberg (DE)
(74) Vertreter: Müller, Hans
(86) Internationale Anmeldenummer: PCT/DE2004/001851
(87) Internationale Veröffentlichungsnummer: WO 2005/016047

(56) Entgegenhaltungen:
- US-A- 3 025 525
- US-A- 5 044 019
- US-A- 6 032 297
- US-A1- 2002 000 004

## Beschreibung

### TECHNISCHES GEBIET

Die Erfindung betrifft einen Helm, insbesondere einen Fahrradhelm, wie er beispielsweise von einem Fahrradfahrer zum Schutz seines Kopfes benutzt wird. Ein solcher Sicherheitshelm besitzt regelmäßig einen aus entsprechend stoßabsorbierendem Kunststoffmaterial bestehenden stoßabsorbierenden Grundkörper. Der Grundkörper kann durch eine Dekorschale von außen abgedeckt sein. Da die Menschen nicht nur aus altersbedingten Gründen unterschiedlich große Köpfe haben, sind dementsprechend unterschiedlich große Helme erforderlich, um für jeden Menschen den für ihn größenmäßig passenden Sicherheitshelm bereitstellen zu können.

### STAND DER TECHNIK

Aus der DE 195 17 642 ist ein derartiger Sicherheitshelm bekannt. Auf der Innenseite seines Grundkörpers ist ein.mit einer aufgerauten, flauschigen Oberfläche versehenes Kopfband vorhanden, das mit Stegen in Aussparungen des Grundkörpers eingreift und dort klebend befestigt ist. Das im vorderen Bereich um die Helmöffnung herumlaufende Kopfband endet im rückwärtigen Bereich des Grundkörpers in zwei Bandenden, die einen gegenseitigen Sägezahnverschluss aufweisen. Dadurch kann das Kopfband stufenweise in der Länge verstellt werden. Die den Helm aufsetzende Person kann also den aufgesetzten Helm mittels des Kopfbandes abschnittsweise verstellen, um ihn rutschsicher auf ihrem Kopf zu befestigen.

Aus der US 3 025 525 ist ein Sicherheitshelm mit einem verstellbaren Kopfband bekannt. Das Kopfband hat eine zweite Verstellvorrichtung zum stufenweisen Anpassen des Kopfbandes in dem Helm.

Aus der DE 202 09 611 U ist es bekannt, ein in seiner Länge sehr fein verstellbares Kopfband vorzusehen. Dazu sind die beiden Enden des Kopfbandes mit einer Verstellvorrichtung verbunden, die einen in sehr vielen Drehstellungen verrastbaren Drehknopf besitzt. Dieser Drehknopf kann außerdem als Rücklicht ausgebildet sein. Dadurch ist eine den Helm tragende Person, wie beispielsweise ein entsprechender Fahrradfahrer, sehr leicht durch die Scheinwerfer eines hinter ihm fahrenden Fahrzeuges zu erkennen.

Da alle diese Kopfbänder in einem Teilbereich, meistens im vorderen Bereich des Helmes, eng anliegend an der Innenseite der Helmöffnung platziert sind, und die Helmöffnungen bei unterschiedlich großen Helmen entsprechend unterschiedlich groß sind, muss für jede Helmöffnung ein extra langes Kopfband verwendet werden. Nur so kann sichergestellt werden, dass das Kopfband zwischen seinen Klebebefestigungsstellen ohne Wellenbildung, flach an der Innenseite der Helmöffnung anliegen kann.

### DARSTELLUNG DER ERFINDUNG

Ausgehend von diesem vorbekannten Stand der Technik liegt der Erfindung die Aufgabe zugrunde, einen möglichst kostengünstig herzustellenden Helm anzugeben, ohne Nachteile in technischer oder in sicherheitstechnischer Hinsicht in Kauf nehmen zu müssen.

Diese Erfindung ist durch die Merkmale des Hauptanspruchs gegeben. Sinnvolle Weiterbildungen der Erfindung sind Gegenstand von sich daran anschließenden weiteren Ansprüchen.

Die Erfindung zeichnet sich dadurch aus, dass eine zusätzliche Längen-Verstellvorrichtung für das Kopfband zum längenmäßigen Anpassen des Kopfbandes an die Größe der jeweiligen Helmöffnung und damit an die jeweilige Helmgröße vorgesehen ist, die stufenlos eingestellt werden kann.

Dadurch ist es möglich, gleiche Kopfbänder für unterschiedlich große Helme und damit für unterschiedlich große Helmöffnungen zu verwenden. Die Lagerhaltung für Kopfbänder wird dadurch extrem verringert.

Eine solche zusätzliche Längen-Verstellvorrichtung kann derart ausgebildet sein, dass das Kopfband in zunächst zwei Bandteile aufgeteilt wird und zwei aneinander stoßende Bereiche der beiden Bandteile gegenseitig längs des Öffnungsrandes stufenlos verstellbar sind. Eine solche Ausbildung, die in einem Ausführungsbeispiel dargestellt ist, kann einen Längsschlitz in dem Endbereich des einen Bandteils und einen seitlich wegstehenden T-förmigen Vorsprung in dem Endbereich des anderen Bandteils aufweisen. Der T-förmige Vorsprung ist so ausgebildet, dass er durch den Längsschlitz hindurchgreift und längs dieses Schlitzes stufenlos verschiebbar ist, ohne seinen Halt in dem Schlitz zu verlieren.

Weitere Ausgestaltungen und Vorteile der Erfindung, insbesondere auch bezüglich der Anordnung und Ausbildung einer solchen zusätzlichen Längen-Verstellvorrichtung, sind den in den Ansprüchen weiterhin aufgeführten Merkmalen sowie dem nachfolgenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigen:
- Fig. 1: eine Untersicht in einen erfindungsgemäßen Helm hinein,
- Fig. 2: eine vergrößerte Darstellung der auf beiden Längsseiten der Helmöffnung des Helmes nach Fig. 1 jeweils vorhandenen Längen-Verstellvorrichtung für dessen Kopfband, in einer zur besseren Übersicht vom Helm abgehobenen Stellung,
- Fig. 3: eine Ansicht auf die im Helm vorhandene Längen-Verstellvorrichtung nach Fig. 1 und 2.

### WEGE ZUM AUSFÜHREN DER ERFINDUNG

Von einem Helm 10 ist sein Grundkörper 12 in Fig. 1 dargestellt.

Der Grundkörper 12 und damit der Helm 10 besitzt eine Helmöffnung 14, mittels der er auf dem Kopf einer ihn tragenden Person aufgesetzt werden kann. In dem Grundkörper 12 sind Lüftungsöffnungen 16 vorhanden, um einen Luftaustausch durch den Helm hindurch zu ermöglichen.

Auf der Innenseite des die Helmöffnung 14 einrahmenden Randes 18 ist ein Kopfband 20 vorhanden. Dieses Kopfband besitzt sowohl im Bereich der rechten als auch der linken Helmseite 22, 24 jeweils einen Befestigungssteg 26, von dem in Fig. 1 nur der auf der rechten Helmseite 22 dargestellt ist. Dieser Befestigungssteg 26 taucht mit seinem Stegende 28 in den Grundkörper 12 hinein und ist dort an ihm angeklebt befestigt.

Zwischen den einander gegenüberliegenden Befestigungsstegen 26 verläuft das aus zwei Bandteilen 20.1 und 20.2 bestehende Kopfband 20 mit seinem Bandteil 20.2 eng anliegend auf der Innenseite 30 des Randes 18 um die Frontseite 32 des Helms 10 herum. Im Bereich der Frontseite 32 ist das Bandteil 20.2 des Kopfbandes 20 mittels eines Befestigungsstiftes 34 am Grundkörper 12 befestigt. Der Rand 18 und damit auch der Befestigungsstift 34 werden durch eine in der Zeichnung nicht dargestellte U-förmige Kappe später verkleidet.

Im Bereich der Heckseite 36 des Helms 10 ist an dem anderen Bandteil 20.1 des Kopfbandes 20 eine erste Längen-Verstellvorrichtung 40 vorhanden, die einen Verstellknopf 42 enthält. Durch Verdrehen des Verstellknopfes 42 können die an der Verstellvorrichtung 40 befestigten beiden Bandenden 44, 46 des Bandteils 20.1 aufeinander zu oder voneinander wegbewegt werden und dadurch das Kopfband 20 zwischen den beiden Befestigungsstegen 26 längenmäßig verkleinert oder vergrößert werden. Mittels dieser ersten Längen-Verstellvorrichtung 40 wird der Bereich des Kopfbandes 20, der um die Frontseite 32 herumlaufend zwischen den beiden Befestigungsstegen 26 vorhanden ist, nämlich das Bandteil 20.2, längenmäßig nicht verändert.

Das Bandteil 20.1 besitzt einen über die Befestigungsstege 26 auskragenden Bandabschnitt 48, der einen Längsschlitz 50 besitzt. Das um die Frontseite 32 herumlaufende Bandteil 20.2 endet in einem Endabschnitt 52, an dem seitlich, d.h. im vorliegenden Fall in Richtung zum Grundkörper 12, ein T-förmiger Quersteg 54 auskragend wegsteht. Der Quersteg 54 ist über einen Hals 56 an dem Endabschnitt 52 befestigt.

Im eingesetzten Zustand gemäß Fig. 1, 2 und 3 liegt der Quersteg 54 auf der - bezogen auf den Innenraum des Helms 10 - in Fig. 3 sichtbaren Außenseite des Bandabschnittes 48. Der Hals 56 liegt dabei innerhalb des Längsschlitzes 50. Auf der - bezogen auf den Innenraum des Helms 10 - Innenseite des Bandabschnittes 48 liegt das andere Teil des Endabschnittes 52 des Bandteils 20.2, das um die Frontseite 32 herumläuft.

Der Quersteg 54 drückt sich entsprechend seiner Form in den Grundkörper 12 ein, so dass sich eine Vertiefung 58 bildet.

Auf der Innenseite des Grundkörpers, und dort auf den zwischen Lüftungsöffnungen 16 vorhandenen Materialbereichen sind Polsterstreifen 60, von denen einer dargestellt ist, klettverschlussmäßig lösbar befestigt.

Ähnliche zwei Polsterstreifen 62, 64 sind auch auf dem Bandteil 20.2, und dort zwischen der Frontseite 32 und den beiden Endabschnitten 52 befestigt. Die Befestigung erfolgt mittels Klettverschlussteilen, von denen in der Zeichnung einer, ein Klettverschlussteil 66 dargestellt ist. Dieses Klettverschlussteil 66 ist auf der Innenseite des Endabschnittes 52 befestigt.

In der Größe unterschiedliche Helme besitzen regelmäßig auch umfangsmäßig unterschiedlich große Helmöffnungen 14. Der um die Frontseite 32 herumlaufende Teil 20.2 des Kopfbandes 20 kann in seiner Länge zwischen den Befestigungsstegen 26 verändert werden, je nachdem, wo er in dem Längsschlitz 50 des anderen Bandteils 20.1 des Kopfbandes 20 endet.

Für unterschiedlich große Helme 10 können daher gleiche Kopfbänder verwendet werden. Diese Kopfbänder legen sich mit ihrem Teil 20.2 flach an der Innenseite 30 der vorhandenen Helmöffnung 14 an. Zusätzlich kann das andere Bandteil 20.1 des jeweiligen Kopfbandes 20, auf der Heckseite 36 mit der dort vorhandenen Verstellvorrichtung 40 in der Länge verändert werden, so dass damit der jeweils für eine Kopfgröße passende Helm von der Person an den Kopf "festgezurrt" werden kann. Beide Verstellvorrichtungen zur Längenänderung des Kopfbandes 20 wirken stufenlos.

## Patentansprüche

1. Helm (10), insbesondere Fahrradhelm,
- mit einem Kopfband (20), das auf der Innenseite (30) der Helmöffnung (14) um die Frontseite (32) des Helms (10) eng anliegend herumläuft,
- mit mehreren Befestigungseinrichtungen (26, 34) des Kopfbandes (20) an dem Helm (10),
- mit einer ersten Längen-Verstellvorrichtung (40) für das Kopfband (20) zum längenmäßigen Anpassen des Kopfbandes (20) an die Kopfgröße einer den Helm (10) tragenden Person,
**dadurch gekennzeichnet, dass**
- zumindest eine zweite Längen-Verstellvorrichtung (50, 54) für das Kopfband zum längenmäßigen Anpassen des Kopfbandes (20) an die Größe der Helmöffnung (14) im Bereich der Frontseite (32) und damit an die Helmgröße im Bereich der Frontseite vorhanden ist.

2. Helm nach Anspruch 1,
**dadurch gekennzeichnet, dass**
- zumindest eine stufenlose zweite Längen-Verstellvorrichtung (50, 54) vorhanden ist.

3. Helm nach Anspruch 1 oder 2,
**dadurch gekennzeichnet, dass**
- in der zweiten Längen-Verstellvorrichtüng (50, 54) zwei Bereiche (20.1, 20.2) des Kopfbandes (20) gegenseitig längs des Öffnungsrandes (18) verschiebbar sind.

4. Helm nach Anspruch 3,
**dadurch gekennzeichnet, dass**
- das Kopfband (20) in zumindest zwei Bandteile (20.1, 20.2) aufgeteilt ist,
- der Endbereich des einen Baridteils (20.1) einen Längsschlitz (50) besitzt,
- der Endbereich des anderen Bandteils (20.2) einen seitlich wegstehenden T-förmigen Vorsprung (54) besitzt, der durch den Schlitz (50) hindurchgreifbar ausgebildet ist und der dieses andere Bandteil (20.2) längs des Schlitzes (50) verschiebbar in dem den Schlitz (50) aufweisenden Bandteil (20.1) hält.

5. Helm nach einem der Ansprüche 1 bis 4,
**dadurch gekennzeichnet, dass**
- an dem um den hinteren Bereich (36) der Helmöffnung (14) herumgeführten Bandteil (20.1) des Kopfbandes (20) die erste Verstellvorrichtung (40) zum längenmäßigen Anpassen des Kopfbandes (20) an die Kopfgröße einer den Helm (10) tragenden Person vorhanden ist,
- die beiden freien Enden des um den vorderen Bereich (32) der Helmöffnung herumgeführten Bandteils (20.2) des Kopfbandes (20) relativ verstellbar sind zu den beiden freien Enden des um den hinteren Bereich (36) der Helmöffnung (14) herumgeführten Bandteils (20.1) des Kopfbandes (20).

6. Helm nach Anspruch 5,
**dadurch gekennzeichnet, dass**
- an beiden freien Enden des um den vorderen Bereich (32) der Helmöffnung (14) herumgeführten Bandteils (20.2) des Kopfbandes (20) jeweils ein T-förmiger Vorsprung (54) vorhanden ist,
- an beiden freien Enden des um den hinteren Bereich (36) der Helmöffnung (14) herumgeführten Bandteils (20.1) des Kopfbandes (20) jeweils ein Längsschlitz (50) vorhanden ist.

7. Helm nach einem der vorstehenden Ansprüche,
**dadurch gekennzeichnet, dass**
- zumindest der um den vorderen Bereich (32) herumgeführte Bandteil (20.2) des Kopfbandes (20) elastisch zusammendrückbar ist.

8. Helm nach Anspruch 7,
**dadurch gekennzeichnet, dass**
- auf der Innenseite (30) des Kopfbandes (20) elastisch zusammendrückbare Polsterstücke (62, 64) vorhanden sind.

9. Helm nach Anspruch 8,
**dadurch gekennzeichnet, dass**
- die aneinander liegenden Oberflächen des Kopfbandes (20) und der Polster (62, 64) lösbar aneinander haftend ausgebildet sind.

## Claims

1. Helmet (10), in particular a bicycle helmet,
- having a head strap (20) which on the inner side (30) of the helmet opening (14) runs in a close-fitting manner around the front side (32) of the helmet (10),
- having a plurality of fastening devices (26, 34) for attaching the head strap (20) to the helmet (10),
- having a first length-adjusting mechanism (40) for the head strap (20), for adjusting the length of the head strap (20) to the head size of a person wearing the helmet (10),
**characterized in that**
- at least one second length-adjusting mechanism (50, 54) for the head strap, for adjusting the length of the head strap (20) to the size of the helmet opening (14) in the region of the front side (32) and thus to the helmet size in the region of the front side, is present.

2. Helmet according to Claim 1, **characterized in that**
- at least one continuously adjustable second length-adjusting mechanism (50, 54) is present.

3. Helmet according to Claim 1 or 2, **characterized in that**
- in the second length-adjusting mechanism (50, 54) two regions (20.1, 20.2) of the head strap (20) are mutually displaceable along the rim of the opening (18).

4. Helmet according to Claim 3, **characterized in that**
- the head strap (20) is divided into at least two strap parts (20.1, 20.2),
- the end region of the one strap part (20.1) possesses a longitudinal slot (50),
- the end region of the other strap part (20.2) possesses a laterally protruding T-shaped projection (54), which is configured such that it can be passed through the slot (50) and which holds this other strap part (20.2) in the strap part (20.1) having the slot (50) such that it is displaceable along the slot (50).

5. Helmet according to one of Claims 1 to 4,
**characterized in that**
- on that strap part (20.1) of the head strap (20) which is led around the rear region (36) of the helmet opening (14) the first adjusting mechanism (40), for adjusting the length of the head strap (20) to the head size of a person wearing the helmet (10), is present,
- the two free ends of that strap part (20.2) of the head strap (20) which is led around the front region (32) of the helmet opening are adjustable relative to the two free ends of that strap part (20.1) of the head strap (20) which is led around the rear region (36) of the helmet opening (14).

6. Helmet according to Claim 5, **characterized in that**
- on both free ends of that strap part (20.2) of the head strap (20) which is led around the front region (32) of the helmet opening (14) a T-shaped projection (54) is respectively present,
- on both free ends of that strap part (20.1) of the head strap (20) which is led around the rear region (36) of the helmet opening (14) a longitudinal slot (50) is respectively present.

7. Helmet according to one of the preceding claims,
**characterized in that**
- at least that strap part (20.2) of the head strap (20) which is led around the front region (32) is elastically compressible.

8. Helmet according to Claim 7, **characterized in that**
- on the inner side (30) of the head strap (20) elastically compressible paddings (62, 64) are present.

9. Helmet according to Claim 8, **characterized in that**
- the mutually adjacent surfaces of the head strap (20) and of the pads (62, 64) are configured such that they cling together in a detachable manner.

## Revendications

1. Casque (10), notamment casque de cycliste, comprenant
- un ruban serre-tête (20) qui longe le pourtour du côté frontal (32) du casque (10), en contact intime avec la face intérieure (30) de l'ouverture (14) dudit casque,
- plusieurs systèmes (26, 34) de fixation du ruban serre-tête (20) au casque (10),
- un premier dispositif (40) de réglage en longueur, affecté au ruban serre-tête (20), en vue de l'adaptation de la longueur dudit ruban serre-tête (20) à la grosseur de tête d'une personne portant le casque (10),
**caractérisé par**
- la présence d'au moins un second dispositif (50, 54) de réglage en longueur, affecté au ruban serre-tête, en vue d'adapter la longueur dudit ruban serre-tête (20) à la taille de l'ouverture (14) du casque dans la région du côté frontal (32), et donc à la taille dudit casque dans la région dudit côté frontal.

2. Casque selon la revendication 1,
**caractérisé par**
- la présence d'au moins un second dispositif (50, 54) de réglage en longueur, agissant en continu.

3. Casque selon la revendication 1 ou 2,
**caractérisé par le fait**
- **que**, dans le second dispositif (50, 54) de réglage en longueur, deux zones (20.1, 20.2) du ruban serre-tête (20) peuvent coulisser réciproquement le long du rebord (18) de l'ouverture.

4. Casque selon la revendication 3,
**caractérisé par le fait**
- **que** le serre-tête (20) est scindé en au moins deux parties (20.1, 20.2) ;
- **que** la région extrême de l'une (20.1) des parties dudit ruban possède une fente longitudinale (50) ;
- **que** la région extrême de l'autre partie (20.2) dudit ruban possède une protubérance (54) configurée en T qui fait saillie latéralement, est conçue pour pouvoir s'engager à travers la fente (50) et maintient cette autre partie (20.2) du ruban dans la partie (20.1) dudit ruban munie de la fente (50), avec faculté de coulissement le long de ladite fente (50).

5. Casque selon l'une des revendications 1 à 4,
**caractérisé par le fait**
- **que** le premier dispositif de réglage (40), conçu pour adapter la longueur du ruban serre-tête (20) à la grosseur de tête d'une personne portant ledit casque (10), se trouve sur la partie (20.1) dudit ruban serre-tête (20) qui longe le pourtour de la région postérieure (36) de l'ouverture (14) dudit casque;
- **que** les deux extrémités libres de la partie (20.2) du ruban serre-tête (20), longeant le pourtour de la zone antérieure (32) de l'ouverture du casque, peuvent être réglées vis-à-vis des deux extrémités libres de la partie (20.1) dudit ruban serre-tête (20) qui longe le pourtour de la zone postérieure (36) de ladite ouverture (14) du casque.

6. Casque selon la revendication 5,
**caractérisé par**
- la présence d'une protubérance respective (54), configurée en T, sur les deux extrémités libres de la partie (20.2) du ruban serre-tête (20) qui longe le pourtour de la zone antérieure (32) de l'ouverture (14) dudit casque;
- la présence d'une fente longitudinale respective (50) aux deux extrémités libres de la partie (20.1) dudit ruban serre-tête (20) qui longe le pourtour de la région postérieure (36) de ladite ouverture (14) du casque.

7. Casque selon l'une des revendications précédentes,
**caractérisé par le fait**
- **qu'**au moins la partie (20.2) du ruban serre-tête (20); qui longe le pourtour de la zone antérieure (32), peut être comprimée élastiquement.

8. Casque selon la revendication 7,
**caractérisé par**
- la présence, sur la face intérieure (30) du ruban serre-tête (20), de pièces de rembourrage (62, 64) pouvant être comprimées élastiquement.

9. Casque selon la revendication 8,
**caractérisé par le fait**
- **que** les surfaces du ruban serre-tête (20) et des rembourrages (62, 64), qui portent les unes contre les autres, sont réalisées pour adhérer amoviblement les unes aux autres.
